# EUROPÄISCHE PATENTSCHRIFT

(11) **EP 0 525 330 B1**
(45) Veröffentlichungstag und Bekanntmachung des Hinweises auf die Patenterteilung: **16.08.1995**
(21) Anmeldenummer: 92109251.6
(22) Anmeldetag: 02.06.1992
(51) Int. Cl.: F02F 1/38, F02F 1/24

(54) **Verfahren zur Herstellung eines Zylinderkopfes einer Brennkraftmaschine und Zylinderkopf**
Process for constructing a cylinder head for an internal combustion engine and cylinder head
Procédé pour construire une culasse d'un moteur à combustion interne et culasse

(30) Priorität: 26.07.1991 DE 4124811
(43) Veröffentlichungstag der Anmeldung: 03.02.1993
(73) Patentinhaber: MERCEDES-BENZ AG, 70327 Stuttgart (DE)
(72) Erfinder: Rückert, Franz, Dr.-Ing., W-7302 Ostfildern 4 (DE); Vlach, Juri, W-7321 Dürnau (DE); Reinhardt, Rudolf, W-7300 Esslingen (DE); Hahn, Dieter, W-7067 Plüderhausen (DE)

(56) Entgegenhaltungen:
- EP-A- 0 375 590
- DE-A- 1 933 520
- NL-A- 6 910 855
- US-A- 2 730 085
- PATENT ABSTRACTS OF JAPAN vol. 10, no. 25 (M-450)(2082) 31. Januar 1986 & JP-A-60 182 339 (TOYOTA JIDOSHA K.K.)
- DUBBEL Taschenbuch für den Maschinenbau, 14. Auflage, 1981, Seiten 345-350.

## Beschreibung

Die Erfindung betrifft ein Verfahren zur Herstellung eines Zylinderkopfes einer Brennkraftmaschine mit einem Zylinderkopfgehäuse aus einem Aluminium-Werkstoff mit einer in die brennraumseitigen Bodenwand eingefügten Brennraumplatte aus einem hochwarmfesten Werkstoff.

Aus der DE-OS 31 00 755 ist ein Zylinderkopf der gattungsgemäßen Art bekannt, in dem ein Brennraumboden aus dispersionsgehärteten Aluminium eingesetzt ist. Für die Befestigung des Brennraumbodens im Zylinderkopfgehäuse ist nur prinzipiell die Möglichkeit der Anwendung eines schweißtechnischen Verfahrens angegeben.

Der Erfindung liegt also die Aufgabe zugrunde, für einen Zylinderkopf aus einem Aluminium-Werkstoff mit in der Bodenwand eingefügter Brennraumplatte aus einem hochwarmfesten Werkstoff ein einfaches und kostengünstiges Verfahren für eine flächenschlüssige und dauerhafte Verbindung von Brennraumplatte und Zylinderkopfgehäuse aufzuzeigen.

Die Aufgabe wird durch die Merkmale der Ansprüche 1 und 3 gelöst. Weitere vorteilhafte Merkmale der Erfindung sind Gegenstand der Unteransprüche.

Durch das erfindungsgemäße Verfahren wird auf einfache Weise eine direkte Verbindung zwischen den Werkstoffen von Brennraumplatte und Zylinderkopfgehäuse erzielt. Durch die Anwendung des Reibschweißverfahrens wird in dem von der Brennraumplatte erfaßten Bereich des Zylinderkopfes die Grenzschicht zwischen der Bodenwand und der Brennraumplatte aufgeschmolzen, wodurch in der Folge des gleichzeitig aufgebrachten Druckes die Brennraumplatte unter teilweiser Verdrängung des verflüssigten Materials in den Zylinderkopfboden eindringt. Die hierdurch entstehende unlösbare Schweißverbindung erstreckt sich weitestgehend porenfrei über die gesamte Kontaktfläche zwischen der Brennraumplatte und der Bodenwand des Zylinderkopfes.

In den Zeichnungen ist ein Ausführungsbeispiel der Erfindung dargestellt.

Es zeigen:
- Fig. 1: im Querschnitt eine Brennraumplatte als zylinderkopfseitige Begrenzung eines nicht weiter dargestellten Brennraumes,
- Fig. 2: im Querschnitt einen brennraumseitigen Ausschnitt eines Zylinderkopfgehäuses,
- Fig. 3: im Querschnitt die Reibschweißverbindung zwischen Zylinderkopfgehäuse und Brennraumplatte,
- Fig. 4: im Querschnitt den Zylinderkopf aus Fig. 3 im fertigbearbeiteten Zustand,
- Fig. 5: im Querschnitt eine aus zwei Werkstoffschichten aufgebaute Brennraumplatte.

In den Fig 1 und 2 sind als Einzelteile eines Zylinderkopfes 1 die Rohlinge einer Brennraumplatte 2 und eines Zylinderkopfgehäuses 3 vor ihrer Zusammenfügung dargestellt.

Die in Fig. 1 dargestellte Brennraumplatte 2 weist eine kreisrunde, scheibenförmige Form auf, in der eine mittige, axial verlaufende Durchführung 4 und brennraumseitig radial verlaufende Nuten 5 für den Eingriff der Werkstückaufnahme einer Reibschweißmaschine angeordnet sind. Diese spezielle Aufnahme gewährleistet die Übertragung des während der Reibschweißung erforderlichen Drehmomentes, sowie die Möglichkeit Brennräume mit einem geringen Zylinderabstand nebeneinander zu schweißen. Die Dicke der Brennraumplatte 2 ist so gewählt, daß bei der Fertigbearbeitung des Zylinderkopfes 1 die Nuten 5 vollständig beseitigt werden. Die Brennraumplatte 2 besteht vorzugsweise aus einem hochwarmfesten Werkstoff, z.B. einem geeigneten Aluminium-Werkstoff. Dieser Werkstoff kann entweder durchgehend oder wie in Fig. 5 in einer brennraumseitigen Schicht 6 durch eingelagerte Fasern, vorzugsweise Al₂O₃-Fasern verstärkt sein. Die zusammenhängende zylinderkopfseitige Fügefläche 7 der Brennraumplatte 2 besteht aus einer kleinen, zentralen, kreisringförmigen Fläche 8, die von einer Fläche 9 mit leicht kegeliger oder balliger Gestalt umschlossen ist, durch die sich die Dicke der Brennraumplatte 2 zum Rand verjüngt, wobei der äußere Abschluß dieser Fläche als Übergangsradius 10 ausgebildet sein kann.

In Fig. 2 ist der Rohling des in bekannter Weise aus einem Aluminium-Werkstoff durch Gießen hergestellten Zylinderkopfgehäuses 3 dargestellt, von dem die ebene brennraumseitige Bodenwand 11, eine zentrale Öffnung 12 sowie die am Übergang in die Bodenwand 11 blind endenden Gaswechselkanäle 13 sichtbar sind. Durch diese blind endenden Gaswechselkanäle 13 ergibt sich eine zusammenhängende Fügefläche 14 der Bodenwand 11.

Statt der Fügefläche 7 der Brennraumplatte 2 kann gleichermaßen die Fügefläche 14 der Bodenwand 11 oder beide Fügeflächen 7,14 eine leicht keglige oder ballige Gestalt aufweisen. Mit diesem für den nachfolgenden Vorgang des Zusammenfügens wesentlichen Gestaltungsmerkmal wird sichergestellt, daß bei lagerichtiger Positionierung der Brennraumplatte 2 am Zylinderkopfgehäuse 3 vor Beginn des Fügevorganges nur die kleine, zentrale Fläche 8 direkt an der brennraumseitigen Fügefläche 14 der Bodenwand 11 anliegt und darüber hinaus mit zunehmendem radialen Abstand von der zentralen Durchführung 4 bzw. Öffnung 12 ein breiter werdender Spalt zwischen den zu verschweißenden Fügeflächen 7,14 vorhanden ist.

Die beispielhaft dargestellte Ausbildung der Brennraumplatte 2 ist nur für eine im wesentlichen flache oder leicht ausgewölbte Form des Brennraumes 15 geeignet. Weitere Ausbildungen einer Brennraumplatte für tiefer ausgewölbte Brennräume sind möglich, indem in das Zylinderkopfgehäuse eine konische, kegelige oder ähnliche Aussparung eingearbeitet wird und die zylinderkopfseitige Fügefläche der Brennraumplatte entsprechend der Aussparung im Zylinderkopfgehäuse ausgebildet ist.
Unabhängig von der speziellen Brennraumform muß jedoch die für den Ablauf des Reibschweißvorganges wesentliche Gestaltung mit einer kleinen, zentralen Kontaktfläche und über diese hinaus mit einem bei zunehmenden radialen Abstand von der Mitte breiter werdenden Spalt zwischen den Fügeflächen gewährleistet sein.

Das vorgefertigte Zylinderkopfgehäuse 3 und die Brennraumplatte 2 werden in erfindungsgemäßer Weise durch Reibschweißen zusammengefügt, indem mittels einer Reibschweißvorrichtung die umlaufende Brennraumplatte 2 gegen das feststehende Zylinderkopfgehäuse 3 angestellt wird. Durch die Gestaltung der Fügeflächen 7,14 beginnt der Aufheiz- bzw. Aufschmelzvorgang zunächst an der kleinen, zentralen Fläche 8 im Bereich der direkten Berührung der Fügeflächen 7,14 unmittelbar um die zentrale Öffnung 12 bzw. Durchführung 4, der sich mit zunehmender Reibzeit nach außen fortsetzt. Ein Teil des beim Schweißvorgang an der Grenzschicht zwischen den zu verschweißenden Teilen aufgeschmolzenen Werkstoffes fließt im Verlauf des Schweißvorganges, infolge des Anpreßdruckes und durch die verdrängende Wirkung der leicht kegeligen oder balligen Fügefläche 7 der Brennraumplatte 2 von innen nach außen ab und bildet dabei die Schweißwulst 16. Ein weiterer Teil des aufgeschmolzenen Materials kann auch durch bzw. in die zentrale Öffnung 12 bzw. Durchführung 4 abfließen. Dieser Aufschmelz- und Abfließvorgang des Materials wird solange fortgesetzt, bis die Fügeflächen 7,14 bis zu den Randzonen der zu verschweißenden Teile aufgeschmolzen sind. Durch die Aufheizung und Aufschmelzung von innen nach außen wird eine porenfreie Schweißverbindung 17 über die gesamte Fügefläche 7,14 erreicht, wobei das für den Schweißvorgang erforderliche Drehmoment im Verhältnis zur Größe der Fügeflächen 7,14 relativ gering ist. Der Schweißvorgang wird durch Beendigung der Drehbewegung und Zusammenpressen der zu verschweißenden Teile in bekannter Weise abgeschlossen.

Der entsprechend Fig.3 dargestellte Zylinderkopf 1 mit der fertiggestellten Schweißverbindung 17 kann nun mittels geeigneter Bearbeitungsverfahren weiterbearbeitet werden. Dazu wird ausgehend vom Brennraum 15 die Verbindung zu den blind endenden Gaswechselkanälen 13 entsprechend Fig. 4 hergestellt und fertigbearbeitet, sowie die Ventilsitze bzw. die Aufnahme 18 für die Ventilsitzringe angearbeitet. Im weiteren werden der Überstand 19 der Brennraumplatte 2 mit den Nuten 5 und die Schweißwulst 16 abgearbeitet, der Brennraum 15 ausgeformt sowie die zentrale Öffnung 12 bzw. Durchführung 4 zur Aufnahme einer Zündkerze oder einer Einspritzdüse aufgebohrt und fertigbearbeitet.

## Patentansprüche

1. Verfahren zur Herstellung eines Zylinderkopfes einer Brennkraftmaschine mit einem aus einem Aluminium-Werkstoff gegossenen Zylinderkopfgehäuse (3) mit Gaswechselkanälen (13) und mit einer Bodenwand (11) aus einem hochwarmfesten Werkstoff als brennraumseitige Begrenzung, in die eine Brennraumplatte (2) mittels eines Schweißverfahrens (2) eingeschweißt ist,
dadurch gekennzeichnet,
daß zunächst das Zylinderkopfgehäuse (3) als Zylinderkopfrohling mit brennraumseitig an der Bodenwand (11) blind endenden Gaswechselkanälen (13) und die Brennraumplatte (2) mit einer geschlossenen Fügefläche (7) hergestellt werden,
daß anschließend die Brennraumplatte (2) mit dem
Zylinderkopfgehäuse (3) mittels Reibschweißen zusammengefügt wird, in dem die in einer Reibschweißvorrichtung gehaltene und umlaufende Brennraumplatte (2) gegen die Bodenwand (11) des Zylinderkopfgehäuses (3) gedrückt wird,
und daß nach der Reibschweißverbindung von Brennraumplatte (2) und Bodenwand (11) die Verbindung vom Brennraum (15) zu den Gaswechselkanälen (13), die Brennraumplatte (2) zur Bildung eines Brennraumes (15) und eine Öffnung (12) zur Aufnahme einer Zündkerze oder Einspritzdüse durch spanabhebende Bearbeitung hergestellt werden.

2. Verfahren nach Anspruch 1,
dadurch gekennzeichnet,
daß der Reibschweißvorgang mit seiner Aufheiz- und Aufschmelzphase an einem relativ kleinen, zentralen Flächenabschnitt der Brennraumplatte (2) und einem entsprechend kleinen Flächenabschnitt der Bodenwand (11) des Zylinderkopfgehäuses (3) einsetzt und sich mit fortschreitender Aufschmelzung der Werkstoffe von Brennraumplatte (2) und Bodenwand (11) in Richtung des Umfanges der Brennraumplatte (2) fortsetzt.

3. Zylinderkopf für eine Brennkraftmaschine mit einem aus einem Aluminium-Werkstoff gegossenen Zylinderkopfgehäuse (3) mit Gaswechselkanälen (13) und mit einer in eine brennraumseitige Bodenwand (11) des Zylinderkopfgehäuses (3) eingefügten Brennraumplatte (2) aus einem hochwarmfesten Werkstoff, der gemäß Verfahren nach einem der Ansprüche 1 oder 2 hergestellt ist,
dadurch gekennzeichnet,
daß die Brennraumplatte (2) durch Al₂O₃-Fasern verstärkt ist.

4. Zylinderkopf nach Anspruch 3,
dadurch gekennzeichnet,
daß die Brennraumplatte (2) brennraumseitig eine durch Al₂O₃-Fasern verstärkte Schicht (6) aufweist.

5. Zylinderkopf nach Anspruch 3 oder 4,
dadurch gekennzeichnet,
daß die Brennraumplatte (2) brennraumseitig Ausnehmungen, vorzugsweise Nuten (5) für den Eingriff der Werkstückaufnahme einer Reibschweißmaschine aufweist.

6. Zylinderkopf nach einem der Ansprüche 3 bis 5,
dadurch gekennzeichnet,
daß die vorgefertigten Konturen der Fügeflächen (7, 14) an Brennraumplatte (2) und Bodenwand (11) derart ausgebildet sind, daß ausgehend von einem relativ klein, zentralen Flächenbereich als anfängliche Kontaktflächen von Brennraumplatte (2) und Bodenwand (11) ein sich in Richtung zum äußeren Umfang der Brennraumplatte (2) verbreiternder Spalt zwischen den Fügeflächen (7, 14) gebildet ist.

7. Zylinderkopf nach Anspruch 6,
dadurch gekennzeichnet,
daß die Fügefläche (7) der Brennraumplatte (2) aus einer zentralen Planfläche (8) besteht, die von einer Fläche (9) mit kegeliger oder balliger Gestalt umschlossen ist.

## Claims

1. Method of producing a cylinder head of an internal combustion engine, comprising a cylinder head housing (3), cast from an aluminium material and having gas-exchange channels (13), and a base wall (11) made of a highly heat-resistant material as the boundary on the combustion-chamber side, into which a combustion chamber plate (2) is welded by means of a welding method, characterized in that first of all the cylinder head housing (3) is produced as a cyinder head blank with gas-exchange channels (13) ending blind on the combustion-chamber side at the base wall (11) and the combustion chamber plate (2) is produced with a continuous joining surface (7), in that the combustion chamber plate (2) is then joined to the cylinder head housing (3) by means of friction welding, in which the combustion chamber plate (2), which is held and rotates in a friction welding device, is pressed against the base wall (11) of the cylinder head housing (3), and in that, after the combustion chamber plate (2) and the base wall (11) have been joined by friction welding, the connection between the combustion chamber (15) and the gas-exchange channels (13), a combustion chamber (15) in the combustion chamber plate (2) and an opening (12) for the reception of a spark plug or injection nozzle are produced by machining.

2. Method according to Claim 1, characterised in that the friction welding operation starts with its heating and melting phase at a relatively small, central surface section of the combustion chamber plate (2) and a correspondingly small surface section of the base wall (11) of the cylinder head housing (3) and continues with progressive melting of the materials of combustion chamber plate (2) and base wall (11) in the direction of the periphery of the combustion chamber plate (2).

3. Cylinder head for an internal combustion engine comprising a cylinder head housing (3), cast from an aluminium material and having gas-exchange channels (13), and a combustion chamber plate (2) fitted into a combustion-chamber-side base wall (11) of the cylinder head housing (3) and made of a highly heat-resistant material, which cylinder head is produced in accordance with the method according to one of Claims 1 or 2, characterised in that the combustion chamber plate (2) is reinforced by Al₂O₃ fibres.

4. Cylinder head according to Claim 3, characterised in that the combustion chamber plate (2) has on the combustion-chamber side a layer (6) reinforced by Al₂O₃ fibres.

5. Cylinder head according to Claim 3 or 4, characterised in that the combustion chamber plate (2) has recesses on the combustion-chamber side, preferably grooves (5) for the engagement of the work fixture of a friction welding machine.

6. Cylinder head according to one of Claims 3 to 5, characterised in that the pre-finished contours of the joining surfaces (7, 14) on combustion chamber plate (2) and base wall (11) are designed in such a way that, starting from a relatively small, central surface area as initial contact surfaces of combustion chamber plate (2) and base wall (11), a gap is formed between the joining surfaces (7, 14) which widens in the direction of the outer periphery of the combustion chamber plate (2).

7. Cylinder head according to Claim 6, characterised in that the joining surface (7) of the combustion chamber plate (2) consists of a central plane surface (8) which is enclosed by a surface (9) having a tapered or spherical configuration.

## Revendications

1. Procédé de fabrication d'une culasse d'un moteur à combustion interne, avec un carter de culasse (3) moulé en un matériau à base d'aluminium, comportant des canaux de passage de gaz (13) et avec une paroi de fond (11), en un matériau résistant aux hautes températures, constituant une délimitation côté chambre de combustion, dans laquelle une plaque de chambre de combustion (2) est soudée par un procédé de soudage (2), caractérisé en ce que, d'abord, le carter de culasse (3) est fabriqué sous forme d'ébauche de culasse avec, côté chambre de combustion, des canaux de passage de gaz (13) s'achevant borgnes sur la paroi de fond (11) et la plaque de chambre de combustion (2) étant fabriquée avec une surface de joint (7) fermée, puis la plaque de chambre de combustion (2) est assemblée, par soudage par friction, au carter de culasse (3), la plaque de chambre de combustion (2) qui est maintenue et mise en rotation dans un dispositif de soudage par friction étant pressée contre la paroi de fond (11) du carter de culasse (3), et en ce que, après la liaison par soudage par friction entre la plaque de chambre de combustion (3) et la paroi de fond (11), la liaison entre la chambre de combustion (15) et les canaux de passage de gaz (13) est réalisée, la plaque de chambre de combustion (2) étant façonnée pour constituer une chambre de combustion (15) et une ouverture (12), destinée à recevoir une bougie d'allumage ou un injecteur, l'usinage étant de type à enlèvement de copeaux.

2. Procédé selon la revendication 1, caractérisé en ce que le processus de soudage par friction, avec sa phase de chauffage et de mise en fusion, est mis en oeuvre sur une section de surface centrale, relativement petite, de la plaque de chambre de combustion (2) et une section de surface de petite taille, correspondante, de la paroi de fond (11) du carter de culasse (3) et est continué, lorsque la mise en fusion des matériaux de la plaque de chambre de combustion (2) et de la paroi de fond (11) progresse, en direction de la périphérie de la plaque de chambre de combustion (2).

3. Culasse pour un moteur à combustion interne avec un carter de culasse (3) moulé en un matériau à base d'aluminium, avec des canaux de passage de gaz (13) et une plaque de chambre de combustion (2) insérée dans une paroi de fond (11), située côté chambre de combustion, du carter de culasse (3) et réalisée en un matériau résistant à haute température, fabriquée selon l'une des revendications 1 ou 2, caractérisée en ce que la plaque de chambre de combustion (2) est renforcée par des fibres d'Al₂O₃.

4. Culasse selon la revendication 3, caractérisée en ce que la plaque de chambre de combustion (2) présente côté chambre de combustion une couche (6) renforcée par des fibres d'Al₂O₃.

5. Culasse selon la revendication 3 ou 4, caractérisée en ce que la plaque de chambre de combustion (2) présente côté chambre de combustion des évidements, de préférence des gorges (5), destinées à l'engagement du logement de pièce à usiner d'une machine à souder par friction.

6. Culasse selon l'une des revendications 3 à 5, caractérisée en ce que les contours préfabriqués des surfaces de joint (7, 14), sur la plaque de chambre de combustion (2) et la paroi de fond (11), sont réalisées de manière que, en partant d'une zone de surface centrale relativement petite, faisant office de surfaces de contact initiales entre la plaque de chambre de combustion (2) et la paroi de fond (11), soit constitué entre les surfaces de joint (7, 14) un interstice allant en s'élargissant en allant dans la direction de la périphérie extérieure de la plaque de chambre de combustion (2).

7. Culasse selon la revendication 6, caractérisée en ce que la surface de joint (7) de la plaque de chambre de combustion (2) est constituée d'une face plane (8) centrale enclose par une surface (9) de forme conique ou bombée.
